# EUROPÄISCHE PATENTSCHRIFT

(11) **EP 1 338 741 B1**
(45) Veröffentlichungstag und Bekanntmachung des Hinweises auf die Patenterteilung: **25.12.2013**
(21) Anmeldenummer: 03002635.5
(22) Anmeldetag: 10.02.2003
(51) Int. Cl.: E05D 7/10, E05D 11/10, F25D 23/12, E05D 7/08

(54) **Scharnierverbindung und damit ausgestatteter Behälter**
Hinge connection and container with such a hinge
Connection à charnière et récipient pourvu d'une telle connection

(30) Priorität: 25.02.2002 DE 10208040
(43) Veröffentlichungstag der Anmeldung: 27.08.2003
(73) Patentinhaber: BSH Bosch und Siemens Hausgeräte GmbH, 81739 München (DE)
(72) Erfinder: Grasy, Siegfried, 89160 Dornstadt (DE); Reichel, Werner, 89522 Heidenheim (DE); Stumm, Friedhelm, 89542 Herbrechtingen (DE)

(56) Entgegenhaltungen:
- EP-A- 1 251 224
- WO-A-01/60194
- DE-A1- 2 347 871
- GB-A- 1 410 714
- US-A- 2 783 030
- US-A- 2 869 959
- US-A- 5 109 572
- US-A- 6 123 401

## Beschreibung

Die vorliegende Erfindung betrifft eine Scharnierverbindung und einen mit einer solchen Verbindung zwischen Gehäuse und Klappe ausgestatteten Behälter, insbesondere ein Butterfach für einen Haushaltskühlschrank oder ein anderes Kühlgerät.

Bei den gegenwärtig verbreiteten Kühlschränken ist die Klappe des Butterfaches locker schwenkbar mit dem zugehörigen Gehäuse verbunden, so dass sie, wenn sie in offener Stellung losgelassen wird, spontan zufällt und dabei ein klapperndes Geräusch erzeugt. Das gleiche Geräusch entsteht, wenn die Kühlschranktür, an der das Butterfach montiert ist, zugeschlagen wird. Dieses Geräusch wird als störend empfunden.

Die Tatsache, dass die Klappe beim Loslassen sofort zufällt, ist auch dann störend, wenn mehrere Gegenstände nacheinander in das Butterfach geladen werden sollen und die Klappe hierfür jedesmal erneut geöffnet werden muss. Wenn ein Benutzer in beiden Händen Gegenstände hält, die in das Fach geladen werden sollen, fällt es ihm schwer, die Klappe zu öffnen. Es ist daher wünschenswert, ein Butterfach so konstruieren zu können, dass die Klappe im Bedarfsfall offenstehen bleiben kann oder in einem teiloffenen Zustand stabil ist, in dem es einem Benutzer auch mit vollen Händen nicht schwerfällt, das Fach ganz zu öffnen und Gegenstände hineinzuladen.

Aus DE 43 04 483 ist eine Scharnierverbindung und ein damit ausgestattetes Butterfach für einen Kühlschrank bekannt, bei dem Gehäuse und Klappe über einen flexibel verformbaren Körper miteinander verbunden sind. Dieser bekannte Körper ist vorgesehen, um eine flexible Auslenkung von Teilen der Scharnierverbindung und damit eine Beschädigung zu vermeiden, wenn die Klappe des Behälters, an dem die Scharnierverbindung eingesetzt ist, über ihren vorgesehenen Schwenkbereich hinaus bewegt wird. Eine Dämpfung der freien Bewegung der Klappe oder eine Fixierung der Klappe in anderen Positionen als der geschlossenen mit Hilfe des flexiblen Körpers ist nicht vorgesehen.

Die Patentschrift US 2,869,959 zeigt einen Kühlschrank mit einem Fach, welches an einer Innenseite einer Kühlschranktür angeordnet ist. Das Fach wird mit einer Klappe verschlossen, wobei eine Torsionsfeder als eine Scharnierfeder gebildet ist.

Die Offenlegungsschrift WO 01/60194 A2 zeigt einen schließbaren Behälter, insbesondere einen Humidor, der ein Aufnahmeteil und einen schwenkbar an diesem angeordneten Deckel aufweist.

Die Offenlegungsschrift GB 1 410 714 zeigt eine Gelenkverbindung für Puppen.

Die Patentschrift US 5,109,572 zeigt eine Scharnierverriegelungsvorrichtung für eine Schreibmaschine.

Die Patentschrift US 6,123,401 zeigt eine Gehäusevorrichtung mit einer Abdeckung, beispielsweise einem Deckel. Bei dem Gehäuse kann es sich beispielsweise um eine Fernbedienung für einen Fernseher handeln.

Die Patentschrift US 2,783,030 zeigt einen Kühlschrank mit einem Butterfach.

Die Offenlegungsschrift EP 1 251 224 A1 ist Stand der Technik gemäß Artikel 54(3) EPÜ und zeigt eine Scharniervorrichtung, um eine Klappe an einen Rahmen für ein elektronisches Gerät gelenkig anzubringen.

Aufgabe der vorliegenden Erfindung ist, eine Scharnierverbindung anzugeben, die mit einem Minimum von Teilen eine Bremsung der Schließbewegung und damit eine Geräuschminderung beim Zufallen der Klappe und/oder ein wenigstens teilweises Offenstehenbleiben der losgelassenen Klappe ermöglicht.

Die Aufgabe wird gelöst durch eine Scharnierverbindung mit den Merkmalen des Anspruches 1. Indem die Stärke der Verformung als Funktion der Schwenkposition der zwei Bauteile zueinander geeignet gewählt wird, lässt sich eine im Prinzip beliebige Brems- oder auch Beschleunigungswirkung auf die Schließbewegung hervorrufen. Minima der Verformung können entsprechend gewünschten stabilen Zwischenpositionen der Schwenkbewegung angeordnet sein.

Das zweite Bauteil verfügt über einen Zapfen, der in den Spalt eingreift, in dem der flexible Körper angeordnet ist, und der einen elastischen verformbaren Teil des Körpers in bezüglich der Achse der Schwenkbewegung radialer Richtung verformt. Dadurch ist es möglich, den Spalt schmal und unauffällig zu halten und dennoch Verformungsbewegungen mit einer großen Amplitude zu realisieren.

Der Körper ist vorzugsweise im wesentlichen plattenförmig mit einer Plattenstärke, die der Breite des Spalts entspricht. Dies verhindert, dass der Körper einer Verformung durch den Zapfen in axialer Richtung ausweicht.

Um die Verformbarkeit des elastischen Körpers zu verbessern, ist er vorzugsweise in seinem zu verformenden Abschnitt mit einer Freisparung versehen. Eine weitere Verbesserung der Verformbarkeit kann erreicht werden, wenn die Freisparung randoffen ist.

Vorzugsweise ist der elastische verformbare Abschnitt des Körpers bezüglich einer die Schwenkachse enthaltenden Ebene symmetrisch. Dies erlaubt es, wenigstens zwei elastisch verformbare Teile in Form von federnden Zungen des gleichen Typs in spiegelsymmetrischen Konfigurationen an wenigstens zwei Stellen auf der Schwenkachse einzubauen.

Das erste Bauteil der Scharnierverbindung und der Körper weisen vorzugsweise jeweils wenigstens ein Steckverbindungselement auf, wobei die zwei Steckverbindungselemente zueinander komplementäre unrunde Querschnitt aufweisen. Durch Ineinanderfügen dieser Steckverbindungselemente wird eine drehfeste Verbindung zwischen dem Körper und dem ersten Bauteil geschaffen und so verhindert, dass der Körper einer Schwenkbewegung des zweiten Bauteiles folgt, ohne verformt zu werden.

Eine solche drehfeste Verbindung kann auch dadurch geschaffen werden, dass das erste Bauteil und der Körper jeweils wenigstens zwei paarweise komplementäre Steckverbindungselemente aufweisen.

Ein Lagerzapfen, der mit dem zweiten Bauteil in Eingriff steht und so die Lage der Schwenkachse festlegt, ist vorzugsweise nicht an dem ersten Bauteil, sondern an einer Seite des Körpers ausgebildet. So ist es möglich, im Falle einer Beschädigung des Lagerzapfens lediglich den Körper auszutauschen. Dies ist besonders vorteilhaft, wenn es sich bei dem ersten Bauteil um das Gehäuse eines Butterfaches handelt, insbesondere dann, wenn dieses mit der Innenwand einer Kühlschranktür einteilig ausgebildet und daher nur schwierig austauschbar ist.

Wenn der Lagerzapfen an dem Körper ausgebildet ist, ist auf einer dem Lagerzapfen gegenüberliegenden Seite des Körpers vorzugsweise ein Steckverbindungselement in Form einer Aussparung auf der Schwenkachse angeordnet. Diese Aussparung kann tiefer sein, als es der Dicke des Körpers entspricht, da sie bis in den Lagerzapfen eingreifen kann; dies ermöglicht die Verwendung einer vergleichsweise langen und dementsprechend festen Steckverbindung auch bei einer geringen Breite des Spaltes.

Ein freies Ende des Lagerzapfens ist vorzugsweise mit wenigstens einer Schrägfläche versehen, die ein Zusammenfügen der Scharnierverbindung durch Aufschieben des Plattenabschnittes des zweiten Bauteiles auf den Lagerzapfen aus einer Richtung quer zur Schwenkachse erleichtert.

Als eine weitere Maßnahme zum Erleichtern der Montage kann auch der Plattenabschnitt des zweiten Bauteiles mit einer Schrägfläche zum Aufschieben auf den Lagerzapfen ausgestattet sein. Diese Schrägfläche ist vorzugsweise an zwei Seiten von zwei vorstehenden Stegen begrenzt, die beim Aufschieben den Lagerzapfen so führen, dass er in die hierfür vorgesehene Bohrung des Plattenabschnittes des zweiten Bauteiles einrastet.

Gegenstand der Erfindung ist auch ein Behälter, insbesondere ein Butterfach, mit einem Gehäuse und einer Klappe, die durch eine Scharnierverbindung wie oben beschrieben verbunden sind.

Als geräuschdämpfende Maßnahme kann an einem der Bauteile eines solchen Behälters zusätzlich ein Pufferelement angebracht sein, das mit einem von der Scharnierverbindung abgewandten Rand des jeweils anderen Bauteiles in Kontakt bringbar ist, um so ein Gegeneinanderschlagen abzufangen.

Weitere Merkmale und Vorteile der Erfindung ergeben sich aus der nachfolgenden Beschreibung von Ausführungsbeispielen mit Bezug auf die beigefügten Figuren. Es zeigen:
Figur 1 eine perspektivische Ansicht eines Butterfaches für einen Kühlschrank, mit zwei Klappen, von denen eine offen, die andere geschlossen gezeigt ist;
Figur 2 die Teile des Butterfaches in einer auseinandergezogenen Darstellung;
Figur 3A, 3B vergrößerte Ansichten des flexiblen Körpers;
Figuren 4A, B, C Detailansichten des flexiblen Körpers und der Klappe in drei verschiedenen Stellungen; und
Figuren 5A, B, C Schritte des Zusammenbaus des Butterfaches gemäß der Erfindung.

Die perspektivische Ansicht der Figur 1 zeigt ein Butterfach für einen Kühlschrank mit einem Gehäuse 1 und zwei Klappen 2, 3, die jeweils mit dem Gehäuse durch eine Scharnierverbindung gemäß der Erfindung verbunden sind. Die Klappen 2, 3 haben eine im geschlossenen Zustand vertikale Frontplatte 4, die an ihrem oberen Rand durch einen horizontalen Steg 5 versteift ist. Zwei jeweils rechtswinklig zur Frontplatte 4 und dem Steg 5 orientierte Plattenabschnitte oder Laschen 6 stehen im Bereich der oberen Ecken von der Klappe 2 bzw. 3 ins Innere des Gehäuses 1 vor. Die Oberseite des Gehäuses 1 weist jeweils zu jeder Lasche 6 einen Schlitz auf, durch den sich die Lasche im angehobenen Zustand der Klappe 2 bzw. 3 erstreckt.

Den Laschen 6 liegt jeweils ein Abschnitt einer Seitenwand 7 bzw. einer Zwischenwand 8 gegenüber, die das Gehäuse 1 in zwei Fächer unterteilt. Wie insbesondere in der auseinandergezogenen Darstellung der Figur 2 zu erkennen, weisen die Wandabschnitte 7 bzw. 8 jeweils einen Vierkantzapfen 9 und ein Rundloch 10 auf, die vorgesehen sind, um in ein komplementäres Vierkantloch 11 eines Körpers 12 einzugreifen, der in einem von einem der Wandabschnitte 7, 8 einerseits und der Lasche andererseits begrenzten Spalt in axialer Richtung spielfrei untergebracht ist, bzw. einen Rundzapfen 13 dieses Körpers 12 aufzunehmen. Der Körper 12 besteht aus einem elastisch verformbaren Kunststoffmaterial mit guten Gleiteigenschaften wie etwa POM. Er kann auch zwischen dem Wandabschnitt 7 oder 8 und der Lasche 6 geringfügig unter Druck gesetzt sein, um so jede axiale Verschiebung der Klappe mit Sicherheit zu unterbinden.

Der Körper 12 an der Seitenwand 7 und der an der Zwischenwand 8 sind von identischer Gestalt und weisen eine horizontale Symmetrieebene auf.

Figuren 3A, 3B sind vergrößerte Darstellungen des Körpers 12, wobei Figur 3A die einem Wandabschnitt 7 oder 8 zugewandte Oberfläche des Körpers 12 und Figur 3B die einer Lasche 6 zugewandte Hauptoberfläche zeigt. Von der der Lasche 6 zugewandten Hauptoberfläche springt ein kurzer zylindrischer Lagerzapfen 14 vor. Er ist vorgesehen, um in eine Bohrung 15 einer der Laschen 6 der Klappe 2, 3 einzugreifen und so die Schwenkachse der Klappe festzulegen.

Die Anbringung der Klappe 2 bzw. 3 an den Lagerzapfen 14 erfolgt, wie in Figuren 5A bis 5C gezeigt, indem die Bohrung 15 einer Lasche 6, der rechten in Figur 5A bis C, dem entsprechenden Lagerzapfen 14 übergestülpt wird, und die andere, linke Lasche 6 auf den entsprechenden Lagerzapfen in Längsrichtung der Lasche 6 aufgeschoben wird. Um dieses Aufschieben zu vereinfachen, ist der Lagerzapfen 14 an seinem freien Ende mit drei Schrägflächen 16, 17, 18 versehen, die ähnlich den Seiten eines flachen Tetraeders angeordnet sind und an einem Scheitelpunkt 19 aneinanderstoßen, der die Spitze des Lagerzapfens 14 bildet. Die Figuren 5A bis C zeigen das Aufschieben der Klappe 3 von oben in ihrer in Figur 1 gezeigten Orientierung, wobei ihre Laschen 6 durch die Schlitze an der Oberseite des Gehäuses 1 eingeführt werden; ein Aufschieben von vorn auf die Lagerzapfen 14, ausgehend von der in Figur 2 gezeigten Orientierung der Klappe 3, ist ebenfalls möglich.

Die erste Schrägfläche 16 ist der Frontplatte 4 der Klappe 2, 3 in geschlossener Stellung zugewandt; auf sie trifft beim Aufschieben der Lasche 6 von vorn eine führende Kante von dieser. Die zweite Schrägfläche 17 ist der Oberseite des Gehäuses 1 zugewandt; auf sie trifft die Lasche 6, wenn sie wie in den Figuren 5A bis C angzeigt, von ober her aufgeschoben wird.

Im Laufe des Aufschiebens wird die Lasche 6 zunehmen flexibel gekrümmt wird, wie in Figur 5B gezeigt.

Um das Aufschieben zu erleichtern, ist auch die führende Kante der Lasche 6 mit einer Schrägfläche 20 versehen. Diese ist, wie in Figur 2 zu sehen, oben und unten von zwei Stegen 21 eingefasst, die beim Aufschieben eine Zentrierung der Schrägfläche 20 am Lagerzapfen 14 bewirken und so sicherstellen, dass der Scheitel 19 des Lagerzapfens, wenn die Facette 20 über ihn hinweggeglitten ist, auf die Bohrung 15 der Lasche 6 trifft und in diese eingreift. Die Tetraedergestalt des freien Endes des Lagerzapfens bewirkt dann eine selbsttätige Zentrierung der Bohrung 15, die im in Figur 5C gezeigten Endzustand der Montage den Umfang des Lagerzapfens 14 umgreift.

Wie in Figur 3A, 3B zu sehen ist, weist der Körper 12 einen elastisch verformbaren Abschnitt auf, der im vorliegenden Fall durch zwei federnde Zungen 22 gebildet ist, die eine Aussparung 23 symmetrisch umgreifen. Die freien Enden der Zungen 22 sind einander zugewandt, berühren einander jedoch nicht. Die Zungen 22 sind vorgesehen, um von einem Zapfen 24, der von der Lasche 6 in den Spalt hinein vorsteht, in der der Körper untergebracht ist, je nach Stellung der Klappe 2 bzw. 3 mehr oder weniger stark elastisch verformt zu werden.

In einem nicht dargestellten, weit geöffneten Zustand der Klappe 2, 3 berührt der Zapfen 24 den Körper 12 nicht, und die Klappe 2, 3 ist in diesem Zustand frei schwenkbeweglich. Wenn die Klappe 2, 3 aus diesem Zustand heraus geschlossen wird, trifft der Zapfen 24 streifend auf eine Stirnfläche 25 der obenliegenden Zunge 22 und gleitet an dieser entlang. Dabei auftretende Reibung und eventuell auch eine leichte Verformung der Zunge 22 bremsen die Bewegung der Klappe.

Schließlich trifft der Zapfen 24 auf einen Rasthöcker 26, der in der Nähe des freien Endes des Armes 22 angeordnet ist. Dieser Zustand ist in Figur 4A dargestellt. Die Elastizität des Armes 22 und das Gewicht der Klappe sind so bemessen, dass die Klappe, wenn sie in weit geöffnetem Zustand losgelassen wird, in dieser Position zur Ruhe kommt. In dieser teilgeschlossenen Position der Klappe kann ein Benutzer, der einen in dem Butterfach unterzubringenden Gegenstand in der Hand hält, mit diesem Gegenstand oder der ihn haltenden Hand die Klappe leicht hochdrücken, um dann den Gegenstand im Butterfach unterzubringen. Andererseits ist der Öffnungswinkel der Klappe klein genug gewählt, so dass diese bei einem Schließen der Kühlschranktür im teilgeöffneten Zustand nicht mit dem Rahmen des Kühlschrankgehäuses zusammenstößt oder, falls sie mit ihm in Kontakt kommt, in die geschlossene Stellung gedrückt wird, ohne dabei beschädigt zu werden.

Um die Klappe aus der in Figur 4A gezeigten Stellung heraus vollständig zu schließen, muss sie abwärts gedrückt werden, wobei der Zapfen 24 den Rasthöcker 26 in den Hohlraum 23 hinein verdrängt, wie in Figur 4B gezeigt.

Im geschlossenen Zustand der Klappe, gezeigt in Figur 4C, befindet sich der Zapfen 24 in Kontakt mit den Spitzen beider Zungen 22. Vorzugsweise sind in diesem Zustand beide Zungen 22 durch den Zapfen 24 geringfügig biegebeansprucht. Durch die Verbiegung der unteren Zunge 22, die unmittelbar vor dem Erreichen der geschlossenen Stellung der Klappe einsetzt, wird diese abermals abgebremst, und ein geräuschvolles hartes Aufschlagen des unteren Randes der Klappe auf den Rand der Bodenplatte 27 des Gehäuses 1 wird vermieden. Diese Maßnahme verhindert auch, dass die Klappe bei einem Zuschlagen einer Kühlschranktür, an der sie montiert ist, Geräusche erzeugt.

Um auch bei einem sehr abrupten Schließen der Klappe das Klappergeräusch zu vermeiden oder weitestgehend zu begrenzen, kann am Rand der Bodenplatte 27 zusätzlich ein Dämpfungselement 28, etwa in Form eines Gummipuffers vorgesehen sein, wie in Figur 1 gezeigt.

## Patentansprüche

1. Scharnierverbindung zum schwenkbaren Verbinden zweier Bauteile (1; 2, 3) miteinander, insbesondere einer Gehäuseklappe (2, 3) mit einem Gehäuse (1), umfassend zwei Bauteile (1; 2, 3) **dadurch gekennzeichnet, dass** beide Bauteile (1; 2, 3) zwei einander zugewandte Plattenabschnitte (6, 7) aufweisen, die quer zu der durch die Plattenabschnitte (6, 7) verlaufenden Schwenkachse orientiert sind, und dass ein in einem Spalt zwischen den Plattenabschnitten angeordneter, mit dem ersten Bauteil (1) drehfest verbundener Körper (12) zur Bremsung einer Schließbewegung wenigstens einen elastisch verformbaren Abschnitt aufweist, der durch eine Schwenkbewegung der Bauteile (1; 2, 3) verformbar ist, indem ein am zweiten Bauteil (2, 3) angeordneter Zapfen (24) zum Bremsen auf einer Stirnfläche (25) einer obenliegenden Zunge (22) des elastisch verformbaren Abschnitts des Körpers (12) streifend entlang gleitet.

2. Scharnierverbindung nach Anspruch 1, **dadurch gekennzeichnet, dass** der in den Spalt eingreifende Zapfen (24) des zweiten Bauteils (2, 3) den wenigstens einen elastischen Abschnitt aufweisenden Körper (12) in bezüglich der Schwenkrichtung radialer Richtung verformt.

3. Scharnierverbindung nach Anspruch 2, **dadurch gekennzeichnet, dass** der Körper (12) plattenförmig mit einer der Breite des Spalts entsprechenden Plattenstärke ist.

4. Scharnierverbindung nach Anspruch 2 oder 3, **dadurch gekennzeichnet, dass** der elastisch verformbare Abschnitt des Körpers (12) eine Freisparung (23) aufweist, wodurch der elastische Abschnitt erzeugt ist.

5. Scharnierverbindung nach einem der Ansprüche 1 bis 4, **dadurch gekennzeichnet, dass** der Körper (12) aus elastisch verformbaren Material gebildet ist.

6. Scharnierverbindung nach Anspruch 4, **dadurch gekennzeichnet, dass** die Freisparung (23) randoffen ausgebildet ist.

7. Scharnierverbindung nach Anspruch 4 oder 6, **dadurch gekennzeichnet, dass** die Freisparung (23) bezüglich einer die Schwenkachse enthaltenden Ebene symmetrisch ist, wodurch zwei einander gegenüberliegende, als elastische Abschnitte dienende federnde Zungen gebildet sind.

8. Scharnierverbindung nach einem der vorhergehenden Ansprüche, **dadurch gekennzeichnet, dass** das erste Bauteil (1) und der Körper (12) jeweils wenigstens ein Steckverbindungselement (9, 11) aufweisen, wobei die zwei Steckverbindungselemente (9, 11) zueinander komplementäre unrunde Querschnitte aufweisen.

9. Scharnierverbindung nach einem der vorhergehenden Ansprüche, **dadurch gekennzeichnet, dass** das erste Bauteil (1) und der Körper (12) jeweils wenigstens zwei paarweise komplementäre Steckverbindungselemente (9, 10; 11, 13) aufweisen.

10. Scharnierverbindung nach einem der vorhergehenden Ansprüche, **dadurch gekennzeichnet, dass** ein mit dem zweiten Bauteil (2, 3) in Eingriff stehender Lagerzapfen (14) an einer Seite des Körpers (12) ausgebildet ist.

11. Scharnierverbindung nach Anspruch 8 oder 9 und Anspruch 10, **dadurch gekennzeichnet, dass** an der dem Lagerzapfen (14) gegenüberliegenden Seite des Körpers (12) ein Steckverbindungselement (11), das eine Aussparung ist, auf der Schwenkachse angeordnet ist.

12. Scharnierverbindung nach Anspruch 10 oder 11, **dadurch gekennzeichnet, dass** der Lagerzapfen (14) ein freies Ende mit wenigstens einer Schrägfläche (16, 17, 18) aufweist.

13. Scharnierverbindung nach einem der Ansprüche 10 bis 12, **dadurch gekennzeichnet, dass** der Plattenabschnitt (6) des zweiten Bauteils (2, 3) eine Schrägfläche (20) zum Aufschieben auf den Lagerzapfen (14) aufweist.

14. Scharnierverbindung nach Anspruch 13, **dadurch gekennzeichnet, dass** die Schrägfläche (20) an zwei Seiten von vorstehenden Stegen (21) begrenzt ist.

15. Behälter, **dadurch gekennzeichnet, dass** er ein Gehäuse (1) und eine Klappe (2, 3) aufweist, die durch eine Scharnierverbindung nach einem der vorhergehenden Ansprüche verbunden sind.

16. Behälter nach Anspruch 15, **dadurch gekennzeichnet, dass** das erste Bauteil (1) das Gehäuse und das zweite Bauteil (2, 3) die Klappe ist.

17. Behälter nach Anspruch 15 oder 16, **dadurch gekennzeichnet, dass** an einem der Bauteile ein Pufferelement (28) angebracht ist, das mit einem von der Scharnierverbindung abgewandten Rand des anderen Bauteils (2, 3) in Kontakt bringbar ist.

18. Behälter nach einem der Ansprüche 15 bis 17, **dadurch gekennzeichnet, dass** er ein Butterfach für ein Kühlgerät ist.

## Claims

1. Hinge connection for the pivotable connection of two components (1; 2, 3) to one another, in particular a housing flap (2, 3) to a housing (1), comprising two components (1; 2, 3), **characterised in that** the two components (1; 2, 3) have plate segments (6, 7) facing one another, which are aligned perpendicular to the pivot axis running through the plate segments (6, 7), and a body (12) for braking a closing movement, which is disposed in a gap between the plate segments and is connected in a rotationally fixed manner to the first component (1), has at least one elastically deformable segment, which can be deformed by a pivot movement of the components (1; 2, 3), **in that** a pin (24) disposed on the second component (2, 3) slides along an end face (25) of a tongue (22) of the elastically deformable segment of the body (12) positioned above in a sweeping manner for braking purposes.

2. Hinge connection according to claim 1, **characterised in that** the pin (24) of the second component (2, 3), which engages in the gap, deforms the body (12), which has at least one elastic segment, in a direction radial to the pivot direction.

3. Hinge connection according to claim 2, **characterised in that** the body (12) is plate-shaped with a plate thickness corresponding to the width of the gap.

4. Hinge connection according to claim 2 or 3, **characterised in that** the elastically deformable segment of the body (12) has a cutout (23), thereby producing the elastic segment.

5. Hinge connection according to one of claims 1 to 4, **characterised in that** the body (12) is formed from elastically deformable material.

6. Hinge connection according to claim 4, **characterised in that** the cutout (23) is configured with open edges.

7. Hinge connection according to claim 4 or 6, **characterised in that** the cutout (23) is symmetrical in relation to a plane containing the pivot axis, with the result that two opposing resilient tongues are formed, which serve as elastic segments.

8. Hinge connection according to one of the preceding claims, **characterised in that** the first component (1) and the body (12) each have at least one plug connection element (9, 11), the two plug connection elements (9, 11) having non-round cross sections that complement one another.

9. Hinge connection according to one of the preceding claims, **characterised in that** the first component (1) and the body (12) each have at least two plug connection elements (9, 10; 11, 13) that form complementary pairs.

10. Hinge connection according to one of the preceding claims, **characterised in that** a bearing pin (14), which engages with the second component (2, 3), is configured on a side of the body (12).

11. Hinge connection according to claim 8 or 9 and claim 10, **characterised in that** a plug connection element (11), which is a cutout, is disposed on the pivot axis on the side of the body (12) opposite the bearing pin (14).

12. Hinge connection according to claim 10 or 11, **characterised in that** the bearing pin (14) has a free end with at least one oblique surface (16, 17, 18).

13. Hinge connection according to one of claims 10 to 12, **characterised in that** the plate segment (6) of the second component (2, 3) has an oblique surface (20) for pushing onto the bearing pin (14).

14. Hinge connection according to claim 13, **characterised in that** the oblique surface (20) is delimited by projecting webs (21) on two sides.

15. Container, **characterised in that** it has a housing (1) and a flap (2, 3), which are connected by a hinge connection according to one of the preceding claims.

16. Container according to claim 15, **characterised in that** the first component (1) is the housing and the second component (2, 3) is the flap.

17. Container according to claim 15 or 16, **characterised in that** a buffer element (28) is positioned on one of the components and can be brought into contact with an edge of the other component (2, 3) facing away from the hinge connection.

18. Container according to one of claims 15 to 17, **characterised in that** it is a butter compartment for a refrigeration appliance.

## Revendications

1. Connexion à charnière pour la connexion pivotante de deux éléments de construction (1; 2, 3) l'un avec l'autre, notamment d'un couvercle de boîtier (2, 3) avec un boîtier (1), comprenant deux éléments de construction (1; 2, 3), **caractérisée en ce que** les deux éléments de construction (1; 2, 3) comprennent deux parties de plaque (6, 7) tournées l'une vers l'autre qui sont orientées perpendiculairement à l'axe de pivotement passant à travers les parties de plaque (6, 7) et **en ce qu'**un corps (12) situé dans une fente entre les parties de plaque et relié au premier élément de construction (1) d'une manière empêchant une torsion est pourvu d'au moins une partie élastiquement déformable pour le freinage d'un mouvement de fermeture, laquelle partie peut être déformée par un mouvement pivotant des éléments de construction (1; 2, 3) lorsqu'un tourillon (24) situé sur le second élément de construction (2, 3) glisse en l'effleurant sur une surface frontale (25) d'une languette (22) située en haut de la partie élastiquement déformable du corps (12), pour freiner.

2. Connexion à charnière selon la revendication 1, **caractérisée en ce que** le tourillon (24) du second élément de construction (2, 3) s'engageant dans la fente déforme le corps (12) pourvu d'au moins une partie élastique dans la direction radiale par rapport à la direction de pivotement.

3. Connexion à charnière selon la revendication 2, **caractérisée en ce que** le corps (12) a la forme d'une plaque avec une épaisseur de plaque correspondant à la largeur de la fente.

4. Connexion à charnière selon la revendication 2 ou 3, **caractérisée en ce que** la partie élastiquement déformable du corps (12) est pourvue d'un évidement (23), grâce auquel la partie élastique est produite.

5. Connexion à charnière selon l'une des revendications 1 à 4, **caractérisée en ce que** le corps (12) est formé d'une matière élastiquement déformable.

6. Connexion à charnière selon la revendication 4, **caractérisée en ce que** l'évidement (23) est exécuté avec un bord ouvert.

7. Connexion à charnière selon la revendication 4 ou 6, **caractérisée en ce que** l'évidement (23) est symétrique par rapport à un plan contenant l'axe de pivotement, grâce à quoi deux languettes élastiques opposées l'une à l'autre constituant des parties élastiques sont formées.

8. Connexion à charnière selon l'une des revendications précédentes, **caractérisée en ce que** le premier élément de construction (1) et le corps (12) sont pourvus à chaque fois d'au moins un élément d'emboîtement (9, 11), les deux éléments d'emboîtement (9, 11) ayant des sections transversales en faux-rond complémentaires l'une de l'autre.

9. Connexion à charnière selon l'une des revendications précédentes, **caractérisée en ce que** le premier élément de construction (1) et le corps (12) sont pourvus à chaque fois d'au moins deux éléments d'emboîtement (9, 10; 11, 13) complémentaires deux par deux.

10. Connexion à charnière selon l'une des revendications précédentes, **caractérisée en ce qu'**un tourillon (14) en contact avec le second élément de construction (2, 3) est exécuté sur un côté du corps (12).

11. Connexion à charnière selon la revendication 8 ou 9 et la revendication 10, **caractérisée en ce qu'**un élément d'emboîtement (11), qui est un évidement, est situé sur l'axe de pivotement sur le côté du corps (12) opposé au tourillon (14).

12. Connexion à charnière selon la revendication 10 ou 11, **caractérisée en ce que** le tourillon (14) possède une extrémité libre pourvue d'au moins une surface inclinée (16, 17, 18).

13. Connexion à charnière selon l'une des revendications 10 à 12, **caractérisée en ce que** la partie de plaque (6) du second élément de construction (2, 3) est pourvue d'une surface inclinée (20) pour pousser sur le tourillon (14).

14. Connexion à charnière selon la revendication 13, **caractérisée en ce que** la surface inclinée (20) est limitée par des nervures saillantes (21) sur deux côtés.

15. Récipient, **caractérisé en ce qu'**il comprend un boîtier (1) et un couvercle (2, 3) qui sont reliés par une connexion à charnière selon l'une des revendications précédentes.

16. Récipient selon la revendication 15, **caractérisé en ce que** le premier élément de construction (1) est le boîtier et le second élément de construction (2, 3) est le couvercle.

17. Récipient selon la revendication 15 ou 16, **caractérisé en ce que** l'un des éléments de construction est pourvu d'un élément amortisseur (28) qui peut être mis en contact avec un bord de l'autre élément de construction (2, 3) éloigné de la connexion à charnière.

18. Récipient selon l'une des revendications 15 à 17, **caractérisé en ce qu'**il s'agit d'un compartiment à beurre pour un réfrigérateur.
